# EUROPÄISCHE PATENTSCHRIFT

(11) **EP 0 199 956 B1**
(45) Veröffentlichungstag und Bekanntmachung des Hinweises auf die Patenterteilung: **12.06.1991**
(21) Anmeldenummer: 86103557.4
(22) Anmeldetag: 17.03.1986
(51) Int. Cl.: B42D 3/06, B42F 13/00, E05D 1/02, F16C 11/12, B65D 43/16

(54) **Gelenkartige Verbindung**
Articulation-type connection
Liaison du type articulation

(30) Priorität: 29.03.1985 DE 3511484
(43) Veröffentlichungstag der Anmeldung: 10.12.1986
(73) Patentinhaber: Firma Louis Leitz, D-70469 Stuttgart (DE)
(72) Erfinder: Pflugfelder, Theodor, D-7141 Schwieberdingen (DE)
(74) Vertreter: Wolf, Eckhard, Dr.-Ing.

(56) Entgegenhaltungen:
- AU-B- 16 432
- FR-A- 2 202 527
- US-A- 3 938 831
- US-A- 4 397 904
- US-E- 30 861

## Beschreibung

Die Erfindung betrifft eine einstückige gelenkartige Verbindung zweier aus biegesteifem Material bestehender Teile der im Oberbegriff des Anspruchs 1 angegebenen Gattung (Siehe zum Beispiel US-A-3938831).

Gelenkverbindungen dieser Art werden bei aus Pappe hergestellten Gegenständen meist durch zwei Prägerillen gebildet, deren verminderte Wandstärke eine verminderte Biegesteifigkeit zur Folge hat. Die Verwindungssteifigkeit eines solchen Gelenks ist jedoch verhältnismäßig gering, so daß beispielsweise gefüllte Briefordner zum Kippen neigen und die Kanten des Vorderdeckels bei geschlossenem Briefordner schräg zu den Kanten des die Aufreihvorrichtung tragenden rückwärtigen Deckels verlaufen. Auch weisen solche Gelenkverbindungen nur eine geringe Stoßfestigkeit auf. Auch besteht bei solchen Briefordnern die Gefahr, daß ein zur Verstärkung der Gelenkstellen auf diese aufgebrachter Leinwandstreifen oder ein auf die aus Pappe bestehenden Deckel aufkaschierter, Muster aufweisender Papierbogen sich an den Gelenkstellen löst.

Dieselben Nachteile weisen auch Briefordner auf, deren Vorderdeckel, der Rücken und der rückwärtige Deckel aus Kunststoff gefertigt sind und deren Gelenkverbindungen in gleicher Weise die Materialstärke verringernde, die Gelenkstellen bildende Rillen aufweisen.

Diese Nachteile werden gemäß der Erfindung durch Gelenkverbindungen vermieden, die die im Kennzeichen des Hauptanspruchs angegebenen Merkmale aufweisen. Vorteilhafte Ausgestaltungen solcher Gelenkverbindungen ergeben sich aus den Unteransprüchen.

In der Zeichnung ist ein Ausführungsbeispiel der erfindungsgemäßen Gelenkverbindung in schematischer Weise dargestellt. Es zeigen
- Fig. 1: die Gelenkverbindung eines rückwärtigen Briefordnerdeckels mit dem diesem gegenüber um 90° abgewinkelten Rücken des Ordners,
- Fig. 2: die Gelenkverbindung nach Fig. 1 bei geöffnetem Briefordner.

Die Gelenkverbindung besteht aus den beiden Stegen 1 und 2, die über Einschnürungen 11 und 12 bzw. 21 und 22 mit dem rückwärtigen Deckel 3 und dem Rücken 4 verbunden sind. Der äußere Steg 2 weist eine zusätzliche mittige Längseinschnürung 23 auf, die bei geöffnetem Briefordner eine Auswölbung dieses Steges, wie in Fig. 2 dargestellt, erleichert.

Die erfindungsgemäße Gelenkverbindung ist nicht auf Briefordner und mit einem Deckel versehene, zur Ablage von Schriftgut bestimmte Kassetten beschränkt, sondern eignet sich auf für andere, mit einem Deckel, versehene Behältnisse und für aus Kunststoff gefertigte Kleinmöbel.

## Patentansprüche

1. Gelenkartige Verbindung zweier aus biegesteifem Material bestehender plattenförmiger Teile (3,4) eines Gegenstands, z.B. Deckel und Rücken eines Briefordners, mittels zweier, Gelenkteile bildender, einen Hohlraum zwischen sich einschließender und an ihren Längsrändern gelenkig mit einander zugewandten Schmalseiten der plattenförmigen Teile (3,4) verbundener Stege (1,2), **dadurch gekennzeichnet**, daß die plattenförmigen Teile (3,4) mittels der an den Schmalseiten angeformten Stege (1,2) einstückig miteinander verbunden sind, daß die Stege (1,2) im Bereich ihrer den plattenförmigen Teilen (3,4) zugewandten Längsränder je eine parallel zu den Längsrändern ausgerichtete, eine Gelenkachse bildende Materialeinschnürung aufweisen, daß der in Winkelstellung der plattenförmigen Teile (3,4) äußere Steg (2) eine weitere, zu den Längsrändern parallele, eine Gelenkachse bildende Materialeinschnürung (23) aufweist, und daß der innere Steg (1) im Bereich zwischen seinen Materialeinschnürungen starr ausgebildet ist.

2. Verbindung nach Anspruch 1, **dadurch gekennzeichnet**, daß die weitere Materialeinschnürung (23) im äußeren Steg (2) mittig zwischen den beiden an den Längsrändern angeordneten Materialeinschnürungen (21,22) angeordnet ist.

3. Verbindung nach Anspruch 1 oder 2, **dadurch gekennzeichnet**, daß der Abstand zwischen dem im Bereich der Längsränder angeordneten Materialeinschnürungen (21,22) des äußeren Stegs (2) größer ist als der Abstand zwischen den Materialeinschnürungen (11,12) des inneren Stegs (1).

4. Verbindung nach einem der Ansprüche 1 bis 3, **dadurch gekennzeichnet**, daß die beiden Stege (1,2) in einer die Winkelstellung der beiden plattenförmigen Teile (3,4) bestimmenden Lage mindestens teilweise gegeneinander anliegen.

5. Verbindung nach einem der Ansprüche 1 bis 4, **dadurch** gekennzeichnet, daß die Materialeinschnürungen (11,12) des inneren Stegs (1) durch beidseitige Längsrillen gebildet sind.

6. Verbindung nach einem der Ansprüche 1 bis 6, **dadurch gekennzeichnet**, daß der äußere Steg (2) aus zwei zwischen den einander benachbarten Materialeinschnürungen (21,22,23) angeordneten Stegteilen besteht.

## Claims

1. Articulation-type connection of two plate-shaped pieces (3, 4) of rigid material of an item, for example covers and backs of a letter file, by means of two webs (1, 2), which form articulated sections including a hollow space between them and which are articulation-like connected on their longitudinal edges to narrow sides, which face one another, of the plate-shaped pieces (3, 4), **characterised in that** the plate-shaped pieces (3, 4) are jointed in one piece by means of the webs (1, 2) formed onto the narrow sides, that the webs (1, 2) have each a material constriction in parallel with the longitudinal edges in the area of their longitudinal edges facing their plate-shaped pieces (3, 4), forming an articulation axis, that the outer web (2), which is in an angled position relative to the plate-shaped pieces (3, 4), includes a further material constriction (23) in parallel with the longitudinal edges, forming an articulation axis, and that the inner web (1) is rigid in construction in the area between its material constrictions.

2. Connection according to claim 1, **characterised in that** the further material constriction (23) is arranged in the outer web (2) centrally between the two material constrictions (21, 22) at the longitudinal edges.

3. Connection according to claim 1 or 2, **characterised in that** the space between the material constrictions (21, 22) in the region of the longitudinal edges and the outer web (2) is larger than the space between the material constrictions (11, 12) of the inner web (1).

4. Connection according to one of the claims 1 to 3, **characterised in that** the two webs (1, 2) at least partially abut against one another in an angular position of the two plate-shaped pieces (3, 4).

5. Connection according to one of the claims 1 to 4, **characterised** in that the material constrictions (11, 12) of the inner web (1) are formed by longitudinal grooves on both sides.

6. Connection according to one of the claims 1 to 6, **characterised in that** the outer web (2) consists of two web sections, arranged between the adjacent material constrictions (21, 22, 23).

## Revendications

1. Liaison articulée entre deux éléments (3,4) en forme de plaques d'un objet, par exemple le couvercle et le dos d'un classeur, constitués par un matériau rigide en flexion, au moyen de deux bandeaux (1,2) qui forment les parties articulées, enserrent entre eux un volume creux et sont articulés le long de leurs bords longitudinaux avec les petits côtés tournés l'un vers l'autre des éléments (3,4) en forme de plaques, caractérisée en ce que les éléments en forme de plaques (3,4) sont reliés ensemble d'une seule pièce au moyen des bandeaux (1,2), formés sur les petits côtés, en ce que les bandeaux (1,2) comportent, dans la zone de leurs bords longitudinaux tournés vers les éléments en forme de plaques (3,4) chacun un amincissement du matériau formant un axe d'articulation et orienté parallèlement aux bords longitudinaux, en ce que le bandeau (2) extérieur lorsque les éléments en forme de plaque (3,4) font un angle, comporte un autre amincissement du matériau (23) formant un axe d'articulation et parallèle aux bords longitudinaux et en ce que le bandeau intérieur (1) est réalisé rigide entre les amincissements de matériau.

2. Liaison selon la revendication 1, caractérisée en ce que l'autre amincissement de matériau (23) dans le bandeau extérieur (2) est placé entre les deux amincissements de matériau (21,22) disposés sur les bords longitudinaux.

3. Liaison selon la revendication 1 ou 2, caractérisée en ce que la distance entre les amincissements de matériau (21,22), placés dans la zone des bords longitudinaux du bandeau, extérieure (2), est plus grande que la distance entre les amincissements de matériau (11,12) du bandeau intérieur (1).

4. Liaison selon l'une des revendications 1 à 3, caractérisée en ce que les deux bandeaux (1,2) appuient au moins partiellement l'un contre l'autre dans une position déterminant la position angulaire des deux éléments en forme de plaques (3,4).

5. Liaison selon l'une des revendications 1 à 4, caractérisée en ce que les amincissements de matériau (11,12) du bandeau intérieur (1) sont formés par des rainures longitudinales de chaque côté.

6. Liaison selon l'une des revendications 1 à 5, caractérisée en ce que le bandeau extérieur (2) est formé de deux parties de bandeau disposées entre les amincissements de matériau (21,22,23) adjacents.
